# EUROPÄISCHE PATENTSCHRIFT

(11) **EP 1 262 416 B1**
(45) Veröffentlichungstag und Bekanntmachung des Hinweises auf die Patenterteilung: **27.04.2005**
(21) Anmeldenummer: 02011264.5
(22) Anmeldetag: 22.05.2002
(51) Int. Cl.: B65D 51/22, B65D 47/18, B65D 50/04

(54) **Behälter zur Aufnahme und Abgabe eines fliessfähigen Mediums**
Container for recieving and dispensing of fluid material
Conteneur destiné à recevoir et à distribuer une matière fluide

(30) Priorität: 29.05.2001 DE 10126098
(43) Veröffentlichungstag der Anmeldung: 04.12.2002
(73) Patentinhaber: UHU GmbH & Co. KG, 77813 Bühl (DE)
(72) Erfinder: Kapsa, Hans-Martin, 77833 Ottersweier (DE); Werhahn, Wilhelm, 76534 Baden-Baden (DE); Panter, Werner, 77855 Achern (DE)
(74) Vertreter: Englaender, Klaus, Dipl.-Ing.

(56) Entgegenhaltungen:
- DE-A- 3 605 963
- DE-A- 19 845 686
- US-A- 5 141 133
- US-A- 6 000 578

## Beschreibung

Die Erfindung betrifft einen Behälter gemäß dem Oberbegriff des Anspruches 1.

Bei einem derartigen Behälter schützt die die Behälteröffnung verschließende Membran den Behälterinhalt bis zum ersten Abgabevorgang zuverlässig vor einem unbeabsichtigten Austritt aus dem Behälter. Vor der ersten Abgabe des Behälterinhalts muss die Membran durchstoßen werden. Zu diesem Zweck ist beispielsweise ein Behälter der eingangs genannten Art bekannt, in dessen Schraubdeckel ein Dorn integriert ist, mit dessen Hilfe, nachdem die Kanüle vom Behälter abgeschraubt ist, die Membran durchstoßen wird, woraufhin die Kanüle bestimmungsgemäß auf den Behälter geschraubt und diese Kanüle nach dem Abgabevorgang des im Behälter enthaltenen fließfähigen Mediums durch den Schraubdeckel wieder verschlossen wird. Diese Ausbildung des herkömmlichen Behälters erfordert einen relativ komplizierten manuellen Eingriff durch einen Nutzer, bis schließlich zum ersten Mal aus dem Behälter fließfähiges Medium abgebbar ist. Beim manuellen Durchstechen der Membran ist nicht auszuschließen, dass der Behälterinhalt austritt, was z. B. im Fall von Sekundenkleber sehr unangenehm sein kann.

Die DE 198 45 686 A1 zeigt und beschreibt bereits einen Behälter der im Oberbegriff des neuen Anspruches 1 bezeichneten Art. Dabei umfasst die aus mehreren einzelnen Komponenten zusammengesetzte Schraubdeckelanordnung ein Schraubdeckelteil, welches in einem Ausgangszustand direkt mit der Kanüle drehgekoppelt ist, wobei sich die letztere jedoch gegenüber dem Schraubdeckelteil axial verschieben kann. Die Kanüle ist über erste Stellgewindemittel in einem ringförmigen Teil verdrehbar und auf diese Weise axial verstellbar angeordnet, und das Schraubdeckelteil ist über zu den ersten Stellgewindemitteln gegenläufige Stellgewindemittel ebenfalls relativ zu dem ringförmigen Teil verdrehbar und axial verstellbar. Das ringförmige Teil wird auf den Behälterhals aufgeschraubt. Bei einer Verdrehung des Schraubdeckelteils im Öffnungssinne wird die Kanüle in die Behälteröffnung hineinbewegt; das Schraubdeckelteil dreht sich in einer ersten Ausgestaltung zunächst in einem steigungslosen Stellgewindeabschnitt (Segment 20) und wird anschließend vom ringförmigen Teil abgeschraubt, oder es wird in einer anderen Ausgestaltung gleichzeitig infolge einer unterschiedlichen Steigung der Stellgewindemittel mit geringerer Axialgeschwindigkeit von dem ringförmigen Teil abgeschraubt. Die Kanüle wird nach Erreichen ihrer Betriebsstellung im ringförmigen Teil verrastet.

Ein Nachteil der bekannten Lösung wird darin gesehen, dass nach dem ersten Öffnen des Behälters das einen Teil der Stellgewindemittel zum axialen Verstellen der Kanüle bildende ringförmige Teil am Behälter verbleibt. Dadurch ist einerseits der obere Behälterbereich verhältnismäßig voluminös, was beim Klebemittelauftrag insbesondere an schwer zugänglichen Stellen nachteilig sein kann. Andererseits besteht auch die Gefahr, dass nach dem ersten Gebrauch das Schraubdeckelteil mit dem ringförmigen Teil und/oder der Kanüle verklebt, so dass beim erneuten Abschrauben des Schraubdeckelteils das ringförmige Teil mit der Kanüle mitgenommen, d. h. die gesamte Schraubdeckelanordnung abgeschraubt wird. Dieser Effekt wird noch dadurch begünstigt, dass die Kanüle im ringförmigen Teil und nicht - wie gemäß einer Ausgestaltung der vorliegenden Erfindung - am Behälter arretiert wird.

Aufgabe der Erfindung ist es, einen Behälter der im Oberbegriff des Anspruches 1 genannten Art zu schaffen, bei welchem einerseits nach dem ersten Öffnen die Kanüle dauerhaft ihre Stellung in der Behälteröffnung einnimmt.

Diese Aufgabe ist erfindungsgemäß durch die im Anspruch 1 aufgeführten Merkmale gelöst.

Gemäß der erfindungsgemäßen Konstruktion wird die Kanüle nicht direkt durch den verdrehbaren ersten Schraubdeckelteil axial einwärts verstellt, sondern durch ein bei Verdrehung des ersten Schraubdeckelteils axial einwärts bewegtes, stets im Schraubdeckelteil verbleibendes Kanülenverschiebeteil 25 in der Einwärtsrichtung mitgenommen. Beim Öffnen des Behälters werden der erste Schraubdeckelteil, das Kanülenverschiebeteil und der zweite Schraubdeckelteil zu einer integrierten Einheit miteinander verbunden und gemeinsam vom Behälterhals abgeschraubt, und es verbleibt nur die Kanüle am Behälter. Auch ein Verkleben der Schraubdeckelanordnung etwa mit der Kanüle oder mit dem Behälterhals kann nie dazu führen, dass beim Abschrauben der Schraubdeckelanordnung die Kanüle mit abgeschraubt wird, da sie unverdrehbar in der Behälteröffnung sitzt. Das wird noch dadurch unterstützt, dass die Kanüle gemäß einer Ausgestaltung der Erfindung am Behälter verrastet wird.

Eine Fixierung der sich in Endstellung befindlichen Kanüle am Behälter erfolgt bevorzugt durch ein Rastmittel zum Haltern der Kanüle in dieser Stellung. Dieses Rastmittel kann beispielsweise eine Ringwulst im Bereich des unteren Endes der Kanüle sein, welche die Behälteröffnung hintergreift, sobald die Kanüle sich in ihrer Endstellung befindet, in der sie die Membran durchstoßen hat.

Der erfindungsgemäße Stelltrieb für die Kanüle kann grundsätzlich in unterschiedlicher Weise realisiert werden. Gemäß einer bevorzugten Ausführungsform ist der integrierte Stelltrieb in Art eines Kulissenantriebs gebildet, der die Öffnungsdrehbewegung für den Schraubdeckel in eine axiale Betätigungsbewegung für die Kanüle umsetzt, so dass diese entgegen der axialen Aufwärtsbewegung des Schraubdeckels abwärts zur Membran bewegt wird, diese durchstößt und in ihrer Endstellung in der Behälteröffnung axial festgesetzt wird.

Eine besonders bevorzugte Ausführungsform des Stelltriebs des erfindungsgemäßen Behälters sieht vor, dass die Kanüle in dem z.B. durch einen auf den Behälter aufgesetzten Kanülenhalter gebildeten Behälterhals im Kanülenhalter drehfest gelagert ist, und dass der Stelltrieb eine Mehrzahl koaxial angeordneter Teile umfasst. Diese Teile umfassen einen zweiten Schraubdeckelteil, der mit seinem Gewinde im Eingriff mit einem behälterfesten Gewinde steht, einen ersten Schraubdeckelteil, der mit dem zweiten Schraubdeckelteil drehbar und axial feststehend verbunden ist, und ein die Kanüle axial in Richtung auf die Membran beaufschlagendes Kanülenverschiebeteil, das sich im Gewindeeingriff mit dem ersten Schraubdeckelteil befindet und zum axialen Verschieben der Kanüle durch Umsetzen der Drehbewegung des zweiten Schraubdeckelteils in eine Hubbewegung relativ zu diesem drehfest angeordnet ist. Die Gewindeverbindung zwischen dem ersten Schraubdeckelteil und dem Kanülenverschiebeteil weist in bezug auf die Gewindeverbindung des zweiten Schraubdeckelteils mit dem gehäusefesten Gewinde entgesetzte Gangrichtung auf. Das Kanülenverschiebeteil weist eine Kupplung zur drehfesten Anbindung an den zweiten Schraubdeckelteil auf, um mit den axial aneinander festgesetzten ersten und zweiten Schraubdeckelteilen eine zusammengeschlossene Einheit zu bilden, die bei sich in Endstellung befindlicher Kanüle vom behälterfesten Gewinde abschraubbar ist.

Mit anderen Worten sieht eine bevorzugte Ausführungsform des erfindungsgemäßen Stelltriebs eine zweiteilige Ausbildung des Schraubdeckels vor, wobei ein zweiter Schraubdeckelteil die Funktion hat, den zweiteiligen Schraubdeckel so lange am Behälter zu halten, bis die Kanüle ihre Endstellung eingenommen hat, in welche sie die Membran durchstoßen hat, welche anfänglich die Behälteröffnung verschließt. Der erste Schraubdeckelteil hingegen ist frei drehbar und axial unverschieblich am zweiten Schraubdeckelteil gelagert und bildet das Antriebsmittel für ein Kanülenverschiebeteil, mit dem der Schraubdeckelteil im Gewindeeingriff steht. Diese Gewindeverbindung zwischen dem ersten Schraubdeckelteil und dem Kanülenverschiebeteil ist gegenläufig gebildet zu dem Gewinde, mit welchem der zweite Schraubdeckelteil am Behälter festgeschraubt ist, d.h. typischerweise mit einem Linksgewinde. Hierdurch wird erreicht, dass bei der normalen Aufschraubbewegung, d.h., durch Drehen des ersten Schraubdeckelteils im Gegenuhrzeigersinn (normale Deckelöffnungsdrehrichtung) der Kanülenhalter im Uhrzeigersinn unter Absenken der Kanüle angetrieben wird. Diese partiell drehmäßig festgesetzte Gewindeverbindung zum Umsetzen einer von außen angelegten Drehbewegung in eine axiale Hubbewegung des innen liegenden Kanülenverschiebeteils kann auch ersetzt sein durch eine Bajonettanordnung, die gleichzeitig Verriegelungsfunktion hat, oder durch Steilkurven, mit anderen Worten durch einen geeigneten Kulissenantrieb.

Erst dann, wenn die Kanüle mittels des Kanülenverschiebeteils vollständig in ihre Endstellung überführt worden ist, wird ein Zusammenschluss der beiden Schraubdeckelteile mit dem Kanülenverschiebeteil bereitgestellt, so dass diese drei Teile gemeinsam wie eine einstückiger Schraubdeckel betätigt werden. D.h., diese zusammengeschlossene Schraubdeckeleinheit wird nunmehr bei einer weiteren Drehung im Gegenuhrzeigersinn wie ein herkömmlicher einteiliger Schraubdeckel durch Abschrauben vom Behälter von diesem gelöst. Nunmehr ist die fest in der Behälteröffnung sitzende Kanüle zur Abgabe des fließfähigen Mediums aus dem Behälter frei zugänglich.

Der Zusammenschluss der beiden Schraubdeckelteile mit dem Kanülenverschiebeteil ist bevorzugt auf Dauer ausgelegt, so dass diese insgesamt den Schraubdeckel bildenden Teile nunmehr stets wie ein normaler Schraubdeckel gehandhabt werden können.

Bevorzugt wird dem Nutzer des erfindungsgemäß gebildeten Deckels die Zweiteiligkeit des Schraubdeckels nicht offenbart; d.h., der Nutzer hat den Eindruck, einen normalen Schraubdeckel vor sich zu haben, da bevorzugt der erste Schraubdeckelteil den zweiten Schraubdeckelteil, der mit dem Behälter verschraubt ist, vollständig umschließt, so dass der Nutzer keine Veranlassung hat, den für ihn einzig zugänglichen ersten Schraubdeckelteil anders zu bedienen als einen normalen Schraubdeckel, nämlich durch Drehung im Gegenuhrzeigersinn, um ihn zu öffnen.

Die vorstehend erläuterte bevorzugte Ausführungsform des Stelltriebs für die Kanüle basiert auf einer drehfesten Lagerung der Kanüle im Behälterhals bzw. Kanülenhalter. Diese drehfeste Lagerung sieht bevorzugt einen Formschluss zwischen dem Kanülenhalter und der Kanüle vor. Die Kanüle weist hierzu vorteilhafterweise einen mehrkantigen Abschnitt auf, der einen entsprechend mehrkantigen Durchbruch im Kanülenhalter durchsetzt.

Bevorzugt ist ferner vorgesehen, dass das behälterfeste Gewinde, mit welchem der zweite Schraubdeckelteil bis zum Abschrauben der zusammengeschlossenen Einheit der Deckelteile im Gewindeeingriff steht, ein am Behälterhals bzw. Kanülenhalter gebildetes Außengewinde ist.

Der erste Schraubdeckelteil, der wie vorstehend erläutert, dem zweiten Schraubdeckelteil vollständig umschließt, so dass nach außen ausschließlich der erste Schraubdeckelteil als drehbarer Deckel in Erscheinung tritt, ist mit dem zweiten Schraubdeckelteil bevorzugt über eine Ringnut-/Ringwulstanordnung drehbar verbunden.

Bevorzugt ist das Kanülenverschiebeteil vollständig im ersten Schraubdeckelteil enthalten und besitzt ein Außengewinde, das mit einem Innengewinde dieses Schraubdeckelteils im Eingriff steht. Zur drehfesten Lagerung des Kanülenverschiebeteils ist bevorzugt ein Formschluss zwischen diesem und der Kanüle vorgesehen. Dieser Formschluss sieht vorteilhafterweise einen mehrkantigen Kanülenabschnitt, z.B. denselben mehrkantigen Abschnitt, der auch die drehfeste Lagerung des Kanülenverschiebeteils bewirkt, vor, der mit Klemmorganen des Kanülenverschiebeteils im Eingriff steht. Da dieser Formschluss zum Abschrauben der zusammengeschlossenen Deckelteile-Kanülenverschiebeteilanordnung überwunden werden muss, nachdem die Kanüle ihre Endstellung eingenommen hat, ist vorgesehen, dass der Formschluss zum Abschrauben dieser zusammengeschlossenen Einheit vor allem durch nachgiebige Ausbildung der Klemmorgane des Kanülenverschiebeteils überwindbar gebildet ist.

Der Zusammenschluss der beiden Schraubdeckelteile mit dem Kanülenverschiebeteil erfolgt, wie vorstehend ausgeführt, über eine Kupplung zwischen dem Kanülenverschiebeteil und dem zweiten Schraubdeckelteil, die bevorzugt in Gestalt einer axial einrückbaren stirnverzahnung verwirklicht ist. Um den Zusammenschluss der zusammengeschlossenen Einheit dauerhaft zu gewährleisten, ist bevorzugt eine Einrichtung zum axialen Festsetzen des Kanülenschiebeteils am zweiten Schraubdeckelteil bei Eingriff der Kupplung zur drehfesten Verbindung dieser beiden Teile vorgesehen. Dieser Einrichtung zum axialen Festsetzen des Kanülenverschiebeteils am zweiten Schraubdeckelteil ist bevorzugt als Rastmittel gebildet. Dieses Rastmittel kann beispielsweise Haken bzw. Rastnasen am zweiten Schraubdeckelteil vorsehen, die in eine entsprechende Nut am Kanülenverschiebeteil eingreifen, um diese beiden Teile dauerhaft miteinander zu verbinden, wobei die dauerhafte Verbindung zwischen den beiden Schraubdeckelteilen durch die Drehverbindung dieser beiden Teil bereitgestellt wird, die eine Blockierungsstellung einnimmt, sobald der zweite Schraubdeckelteil dauerhaft mit dem Kanülenverschiebeteil verbunden ist; d.h., in diesem Zustand ist der erste Schraubdeckelteil nicht nur axial, sondern auch drehmäßig festgesetzt am zweiten Schraubdeckelteil.

Wie vorstehend ausgeführt, hat der erste Schraubdeckelteil bevorzugt die Gestalt eines üblichen Schraubdeckels, beispielsweise Becherform. In diesem Fall ist bevorzugt, dass das Kanülenverschiebeteil ebenfalls Becherform besitzt, und dass der allgemein zylindrische zweite Schraubdeckelteil sich an den Becherrand des Kanülenverschiebeteils anschließt. Die vorstehend genannten Klemmorgane, die mit dem mehrkantigen Kanülenabschnitt den Formschluss zwischen Kanüle und Kanülenverschiebeteil zur drehfesten Lagerung des Kanülenverschiebteils bilden, stehen vom Becherboden des Kanülenverschiebeteils in Gestalt einer Klemmbuchse vor, die mit ihren freien Enden im Eingriff mit dem mehrkantigen Kanülenabschnitt stehen. In diesem Fall ist außerdem bevorzugt vorgesehen, dass die freien Enden der Klemmbuchse einen Teller der Kanüle beaufschlagen, der in die Kanüle derart integriert ist, dass sein Ringrand radial vorsteht, um die Kanüle durch Drehbetätigung des ersten Schraubdeckelteils in ihre Endstellung in der Behälteröffnung absenken zu können. Anstelle der Klemmbuchse kann auch ein anderes Element verwendet werden, das eine drehfeste Lagerung für das Kanülenverschiebeteil gewährleistet und überdehnbar ist.

Bevorzugt steht ferner vom Boden des becherförmigen Kanülenverschiebeteils ein Verschlusszapfen für die Kanüle vor, der die Kanüle bei auf dem Behälter sitzenden Schraubdeckel durch Eingriff in das Kanülenvorderende verschließt.

Gemäß einer weiteren bevorzugten Ausführungsform der Erfindung ist vorgesehen, dass der Behälter mit einer Kindersicherung in Gestalt eines becherförmigen Außendeckels ausgerüstet ist, der den becherförmigen ersten Schraubdeckelteil vollständig übergreift und mit dem ersten Schraubdeckelteil zu dessen Drehbetätigung zusammenschließbar ist, indem der Außendeckel axial gegen den ersten Schraubdeckelteil gepresst wird. Dieser Zusammenschluss wird bei Freigabe des Außendeckels wieder aufgehoben durch ein Federmittel, das den Außendeckel axial vom ersten Schraubdeckel abhebt und dabei den Zusammenschluss des Außendeckels mit dem Schraubdeckel aufhebt.

Eine bevorzugte Verwendung des erfindungsgemäßen Behälters besteht in der Aufnahme und Abgabe von Klebstoff, insbesondere von reaktivem Klebstoff, wie sogenanntem Sekundenkleber.

Nachfolgend wird die Erfindung anhand der Zeichnung beispielhaft näher erläutert; in dieser zeigen:
- Fig. 1: eine Ansicht des erfindungsgemäßen Behälters zur Aufnahme und Abgabe eines fließfähigen Mediums im Bereich seines Schraubdeckels, der mehrteilig gebildet ist, wobei der Außendeckel und das Abgabeende des Behälters geschnitten gezeigt sind,
- Fig. 2: eine ähnliche Ansicht wie Fig. 1 des erfindungsgemäßen Behälters, wobei zusätzlich der vom Außendeckel umschlossene erste Schraubdeckelteil aufgeschnitten dargestellt ist,
- Fig. 3: eine ähnliche Darstellung wie Fig. 2, wobei zusätzlich das Kanülenverschiebeteil aufgeschnitten gezeigt ist,
- Fig. 4: eine ähnliche Ansicht wie Fig. 3, wobei zusätzlich der zweite Schraubdeckelteil aufgeschnitten dargestellt ist,
- Fig. 5: eine ähnliche Darstellung wie Fig. 4, jedoch bei vollständig in ihre Endstellung überführter Kanüle unter Zusammenschluss sämtlicher Schraubdeckelteile miteinander sowie mit dem Kanülenverschiebeteil, und
- Fig. 6: eine ähnliche Ansicht wie Fig. 5, jedoch bei vom Behälter abgeschraubtem zusammengeschlossenen Schraubdeckel.

In Fig. 1 ist der Behälter zur Aufnahme und Abgabe eines fließfähigen Mediums, vor allem von Klebstoff allgemein mit der Bezugsziffer 10 bezeichnet. Der zum Verschluss des Behälters dienende mehrteilige Schraubdeckel ist allgemein mit der Bezugsziffer 11 bezeichnet. Der Behälter 10 umfasst einen das fließfähige Medium enthaltenden Innenbehälter 12, der in nicht näher dargestellter Weise mit einem Außenbehälter 13 fest und luftdicht verbunden ist. Anstelle eines Innenbehälters und eines Außenbehälters kann auch in herkömmlicherweise ein einziger Behälter zur Aufnahme eines flüssigen Mediums vorgesehen sein. Bei der dargestellten Anordnung bildet der Innenbehälter 12, wie bereits angeführt, das Aufnahmegefäß für das fließfähige Medium, während der Außenbehälter 13 mit dem Innenbehälter 12 unter Zwischenanordnung eines Luftkissens verbunden ist, über welchen der Innenbehälter 12 zur Abgabe von fließfähigem Medium indirekt zusammengedrückt werden kann.

Der mehrteilige Schraubdeckel 11 umfasst einen zylindrischen, becherförmigen Außendeckel 14, der den eigentlichen Schraubdeckel des Behälters 10 vollständig umschließt und zusammen mit diesem eine Kindersicherung bereitstellt, die im folgenden näher erläutert ist.

Der Außendeckel 14 soll einen nicht autorisierten Zugriff auf den innenliegenden Schraubdeckel durch Kinder verhindern. Zu diesem Zweck ist er mit dem innenliegenden Schraubdeckel frei drehbar verbunden und ein Zusammenschluss mit dem innenliegenden Schraubdeckel zur Betätigung desselben erfolgt in an sich bekannter Weise durch eine axiale Verschiebung des Außendeckels 14 gegen den innenliegenden Schraubdeckel unter Zusammenschluss mit diesem.

In Fig. 1 ist von dem innenliegenden Schraubdeckel ein ebenfalls becherförmig gebildeter erster Schraubdeckelteil 15 zu erkennen, dessen Außendurchmesser auf den Innendurchmesser des Außendeckels 14 derart abgestimmt ist, dass der Außendeckel 14 relativ zum ersten Schraubdeckelteil frei drehbar ist. Zur unlösbaren axialen Halterung des Außendeckels 14 am ersten Schraubdeckelteil 15 umfasst dieser eine Ringnut 16, die bei der dargestellten Ausführungsform im Bereich des Becherrands des becherförmigen Schraubdeckelteils 15 gebildet ist. Zum Eingriff in die Ringnut 16 ist an der Innenwandung des Außendeckels 14 eine umlaufende ringförmige Nocke 17 gebildet. Die Nocke 17 hat eine geringere axiale Erstreckung als die Ringnut 16, so dass der Außendeckel 14 axial verschiebbar entsprechend der Höhe der Ringnut 16 auf dem ersten Schraubdeckelteil 15 sitzt, mit diesem jedoch über den Ringnut-/Nockeneingriff untrennbar verbunden ist.

An den Boden des ersten Schraubdeckelteils 15 ist ein Federmittel in Gestalt eines allgemein U-förmigen, auswärts vorspringenden Stegs 18 einstückig mit dem Boden gebildet. Dieser Federsteg besteht aus elastischem Material, bevorzugt aus demselben Kunststoffmaterial, aus welchem auch der erste Schraubdeckelteil 15 gebildet ist. Der allgemein bogenförmige Federsteg 18 ist derart geformt, dass er im entspannten Zustand durch Anlage gegen die Innenseite des Bodens 19 des Außendeckels 14 dessen ringförmige Nocke 17 gegen den oberen Rand der Ringnut 16 im ersten Schraubdeckelteil hält.

Zwischen den Böden des Außendeckels 14 und des ersten Schraubdeckelteils 15 ist ein Kupplungsmittel in Gestalt eines schraubdeckelteilseitigen Zahnkranzes 20 und eines außendeckelseitigen Zahnkranzes 21 gebildet. Diese beiden Zahnkränze 20 und 21 besitzen dieselbe Zahnabfolge und Zahnhöhe, und die Zahnhöhe ist derart gebildet, dass die beiden Zahnkränze 20 und 21 durch Einwirkung des Federstegs 18 nicht in Eingriff gelangen, solange auf den Außendeckel 14 keine axiale Kraft angewendet wird, die ausreicht, die dem Federsteg 18 eigene Bogenform zu überwinden und die Zahnkränze 20 und 21 in Eingriff miteinander zu bringen. In dieser eingerückten Stellung der durch die Zahnkränze 20, 21 bereitgestellten Kupplung zwischen dem Außendeckel 14 und dem ersten Schraubdeckelteil 15 (s. Fig. 4) befindet sich die Nocke 17 des Außendeckels 14 im Bereich des unteren Rands der Ringnut 16. Alternativ kann anstelle der Ringnut 16 ein durchgehend durchmesserverringerter Becherrandbereich des ersten Schraubdeckelteils 15 vorgesehen sein, wobei in diesem Fall die Nocke 17 an der Schulter zwischen den beiden durchmesserunterschiedlichen Teilen des ersten Schraubdeckelteils 15 durch Federkraft zur Anlage gelangt, wenn auf den Außendeckel 15 keine axiale abwärts gerichtete Kraft ausgeübt ist.

Eine Betätigung des eigentlichen Schraubdeckels über den Außendeckel 14 ist also nur möglich, indem an den Außendeckel 14 nicht nur eine Drehbewegung sondern auch eine abwärts gerichtete axiale Kraft ausgeübt wird, wodurch in herkömmlicherweise eine Kindersicherung bereitgestellt ist.

Als weitere Sicherheitsmaßnahme ist vorgesehen, wie aus Fig. 1 hervorgeht, dass der Becherrand 22 innerhalb eines ringförmigen Kragens 23 zu liegen kommt, der in Art eines Flansches mit dem Außenbehälter 13 bzw. dem daran angeordneten Schraubdeckel adapter 36 fest verbunden ist. Die freie Höhe des Kragens 23 ist so gewählt, dass der Außendeckel 14 ungehindert niedergedrückt werden kann, ohne durch den Kragen 23 an dieser Hubbewegung behindert zu werden. Andererseits erstreckt sich der Kragen 23 vom Außenbehälter 13 soweit axial nach oben, dass der Becherrand 22 auch dann innerhalb des Kragens 23 zu liegen kommt, wenn der Außendeckel 14 axial unbelastet ist, wie in Fig. 1 gezeigt.

Wie aus der Schnittdarstellung von Fig. 2 hervorgeht, umschließt der becherförmige erste Schraubdeckelteil 15 einwärts liegend von seinem Becherrand einen zweiten Schraubdeckelteil 24 und einen zwischen diesem und dem Boden des ersten Schraubdeckelteils 15 angeordnetes Kanülenverschiebeteil 25 zur axialen Betätigung einer Kanüle 26, die in Fig. 4 in einer Ausgangsstellung gezeigt ist, in welcher sie mit ihrem unteren Ende unter Abstand über einer Membran 27 zu liegen kommt, welche die Behälteröffnung des Innenbehälters 12 in Gestalt eines rohrförmigen Behältereinsatzes 28 vor der ersten Nutzung des Behälters verschließt.

Wie aus Fig. 2, 3 und 4 hervorgeht, besitzt der zweite Schraubdeckelteil 24 Zylinderform und einen Außendurchmesser in etwa entsprechend dem Innendurchmesser des ersten Schraubdeckelteils 15, in welchem er drehbar und axial unverschieblich geführt ist. Zu diesem Zweck ist am Unterrandbereich des zweiten Schraubdeckelteils 24 eine Ringnut 29 gebildet, in die eine von der Innenwandung des ersten Schraubdeckelteils 15 vorstehende Wulst bzw. ringförmige Nocke 30 vorsteht. Um den Zusammenbau des zweiten Schraubdeckelteils 24 mit dem ersten Schraubdeckelteil 15 zu erleichtern, demnach der zweite Schraubdeckelteil 24 über den offenen Becherrand des ersten Schraubdeckelteils 15 in diesen eingeschoben wird, bis die ringförmigen Nocke 30 des ersten Schraubdeckelteils 15 in der Ringnut 29 des zweiten Schraubdeckelteils 24 zu liegen kommt, ist in Montagerichtung vor der Ringnut 29 eine konusförmige Wulst 31 am Außenumfang des zweiten Schraubdeckelteils 24 gebildet, die in montiertem Zustand in einer hierzu komplementär gebildeten umlaufenden ringförmigen Nut 32 zu liegen kommt, die in der Innenwandung des ersten Schraubdeckelteils 15 gebildet ist.

Wie in Fig. 4 gezeigt, steht der zweite Schraubdeckelteil 24 bei auf dem Behälter 10 aufgeschraubtem Schraubdeckel 11 mit einem Innengewinde 33, das als Rechtsgewinde gebildet ist, im Eingriff mit einem behälterfesten Außengewinde 34, das an der Außenseite eines becherförmigen Kanülenhalters 35 gebildet ist, der den zentralen Teil eines Schraubdeckeladapters 36 bildet, welcher fest mit dem Außenbehälter 13 verbunden ist und integral den vorstehend erläuterten Kragen 23 umfasst, der bei aufgeschraubtem Schraubdeckel 11 den Becherrand 22 des Außendeckels 14 übergreift. Der Kanülenhalter 35 besitzt in seinem Boden einen zentralen Vierkantdurchbruch 37, der von einem entsprechenden Vierkantabschnitt 38 der Kanüle 26 durchgriffen ist, die zu ihrem Vorderende hin konisch verjüngt ausläuft und die am anderen Ende einen messerschneidenartig gebildeten Rand 39 zum Durchstoßen der Membran 27 besitzt.

Etwa auf halber Erstreckungslänge umfasst die Kanüle 26 einen Teller 40, der mit seinem Ringrand radial von der Außenseite der Kanüle 26 vorsteht und einen axialen Anschlag für die Kanüle 26 bildet, der bei vollständig in eine Endstellung abgesenkter Kanüle 26 zur Anlage auf der Außenseite des Bodens des becherförmigen Kanülenhalters 35 gelangt. In dieser Endstellung ist die Kanüle 26 durch nicht dargestellte Rastmittel mit dem Kanülenhalter 35 dauerhaft verrastet.

Das Kanülenverschiebteil 25 dient zur Überführung der Kanüle 26 aus ihrer in Fig. 4 gezeigten Ausgangsstellung, in welcher sich die Kanüle 26 unter Abstand über der Membran 27 befindet, in die in Fig. 5 gezeigte Endstellung, in der die Kanüle 26 die Membran 27 durchstoßen hat und in der Behälteröffnung zu liegen kommt. Angetrieben wird das Kanülenverschiebeteil 25 über den ersten Schraubdeckelteil 15 bzw. den mit diesem zusammengeschlossenen Außendeckel 14 durch Drehung im Gegenuhrzeigersinn. Um diese Drehbewegung in eine axiale Verstellbewegung für die Kanüle 26 umzusetzen, steht das Kanülenverschiebeteil 25 im Gewindeeingriff mit dem ersten Schraubdeckelteil 15. Zu diesem Zweck besitzt das Kanülenverschiebeteil 25 auf seinem Außenumfang ein Außengewinde 41, das im Eingriff steht mit einem Innengewinde 42 auf der Innenseite des ersten Schraubdeckelteils 15. Die Anordnung aus Außengewinde 41 und Innengewinde 42 hat einen entgegengesetzten Gangverlauf zu der Anordnung aus Innengewinde 33 und Außengewinde 34; d.h., im vorliegenden Fall sind das Außengewinde 41 und das Innengewinde 42 als Linksgewinde gebildet.

Um das Drehen des ersten Schraubdeckelteils 15 (über den Außendeckel 14) im Gegenuhrzeigersinn in eine axiale Hubbewegung zum Absenken des Kanülenverschiebeteils 25 und damit der Kanüle 26 über die Außen- und Innengewinde 41, 42 umzusetzen, ist das Kanülenverschiebeteil 25 drehfest an der Kanüle 26 gelagert. Diese drehfeste Verbindung wird bereitgestellt durch eine vierkantige Klemmbuchse 43, die an die Innenseite des Bodens des becherförmigen Kanülenverschiebeteils 25 fest angebunden ist, und in Fig. 4 als Schnittdarstellung gezeigt ist. Die Klemmbuchse 43 ist bevorzugt einstückig mit dem Kanülenverschiebeteil 25 gebildet, besitzt einen rechteckigen Querschnitt und liegt an dem Vierkantabschnitt 38 der Kanüle 26 an. Durch diesen Formschluss zwischen der Klemmbuchse 43 und dem Vierkantabschnitt 38 der Kanüle 26 ist der drehfeste Sitz des Kanülenverschiebeteils 25 gewährleistet. D.h., ein Drehen des ersten Schraubdeckelteils 25 im Gegenuhrzeigersinn (über den Außendeckel 14) wird in eine Verschiebung des Kanülenverschiebeteils 25 nach unten in Richtung auf den Behälter 10 umgesetzt. Da die Klemmbuchse 43 so lang gebildet ist, dass sie auf der Oberseite des Ringstegs 40 zu liegen kommen, wird diese abwärts gerichtete Hubbewegung des Kanülenverschiebeteils 25, ausgelöst durch ein Drehen des ersten Schraubdeckelteils 15 im Gegenuhrzeigersinn umgesetzt in eine axiale Verschiebung der Kanüle 26 aus ihrer Anfangsstellung in die Endstellung, wobei das Messerschneidenende 39 der Kanüle 26 im Lauf dieser Absenkbewegung die Membran 27 durchstößt.

Wie aus Fig. 3 hervorgeht, ist am oberen Rand des zylindrischen zweiten Schraubdeckelteils 24 ein in axialer Richtung vorstehender Zahnkranz 45 gebildet, der zum Eingriff mit einem komplementär gebildeten Zahnkranz 46 bestimmt ist, der vom Becherrand des becherförmigen Kanülenverschiebeteils 25 axial vorsteht. Die Zahnkränze 45 und 46 gelangen in gegenseitigen Eingriff, wenn das Kanülenverschiebeteil 25 die Kanüle 26 in ihre Endstellung abgesenkt hat. Aufgrund dieses kupplungsartigen Eingriffs zwischen den beiden Zahnkränzen 45 und 46 führt dann eine weitere Drehung des ersten Schraubdeckelteils 15 (über den Außendeckel 14) im Gegenuhrzeigersinn zu einem Abschrauben des zweiten Schraubdeckelteils 24, das mit seinem Innengewinde 33 im Eingriff mit dem Außengewinde 34 des behälterfesten Kanülenhalters 35 steht. Auf diese Weise wird die Anordnung aus erstem Schraubdeckelteil 15 (und Außendeckel 14), zweitem Schraubdeckelteil 24 und Kanülenverschiebeteil, die nunmehr sämtlich drehfest zusammengeschlossen sind, also der gesamte Schraubdeckel 11 vom Behälter 10 abgeschraubt, wodurch, wie in Fig. 6 gezeigt, der Schraubdeckel 11 schließlich vom Behälter 10 freikommt, wodurch die Kanüle 26 zur bestimmungsgemäßen Abgabe von fließfähigem Medium aus dem Innenbehälter 12 zur Verfügung steht.

Um diesen Zusammenschluss der einzelnen Deckelteile mit dem Kanülenverschiebeteil dauerhaft und unlösbar zu sichern, ist zwischen dem Kanülenverschiebeteil 24 und dem ersten Schraubdeckelteil 24 ein Rastverbindung vorgesehen.

Wie insbesondere aus Fig. 3 und Fig. 4 hervorgeht, umfasst diese Rastverbindung eine Vielzahl von einander gegenüberliegenden Rasthaken (in Fig. 3 sind insgesamt drei dieser Rasthaken 47, 48, 49 zu erkennen), die axial von der Oberseite des zylindrischen zweiten Schraubdeckelteils 24 vorstehen und bei vollständig abgesenktem Kanülenverschiebeteil 25 in eine umlaufende Ringnut 50 eingreifen, die an der Innenwandung des Kanülenverschiebeteils 25 gebildet ist.

Sobald die Rasthaken 47 bis 49 in die Ringnut 50 eingerückt sind, ist das Kanülenverschiebeteil 25 drehfest und axial untrennbar mit dem zweiten Schraubdeckelteil 24 verbunden. Andererseits ist in diesem Zustand der erste Schraubdeckelteil 15 über die Gewindeanordnung 41, 42 drehfest mit dem Verbund aus Kanülenverschiebeteil 25 und zweitem Schraubdeckelteil 24 verbunden, so dass diese drei Teile 24, 25 und 15 nunmehr reine Deckelfunktion haben, also den Schraubdeckel 11 festlegen, der über die Kindersicherung per Außendeckel 14 betätigbar ist, dessen Schraub-Drehverstellung nun jedoch nicht mehr zu einer Betätigung des Kanülenverschiebeteils 25 führt.

Von der Innenseite des Bodens des becherförmigen Kanülenverschiebeteils 25 steht zentral ein Verschlusszapfen 51 vor, der für die Austragöffnung der Kanüle 26 die Funktion eines Verschlussmittels hat und zwar sowohl dann, wenn sich die Kanüle 26 in ihrer Ausgangsstellung befindet, wie dann, wenn sie sich in ihrer Endstellung befindet.

Eine bevorzugte Besonderheit des Vierkantabschnitts 38 der Kanüle 26 besteht darin, dass dieser Abschnitt dort, wo er im Eingriff mit der Klemmbuchse 43 des Kanülenverschiebeteils 25 steht, verrundete Kanten aufweist, um den zusammengeschlossenen Verbund aus den beiden Schraubdeckelteilen 15 und 24 und dem Kanülenverschiebeteil 25 ohne übermäßigen Widerstand vom Behälter abschrauben zu können, wenn die Kanüle 26 in ihre Endstellung überführt ist. In dieser Situation kommt es aufgrund des Zusammenschlusses dieser Teile zu einer Relativdrehung zwischen der dabei eine Überdrehung erfahrenden Klemmbuchse 43 und dem Vierkantabschnitt 38 der Kanüle 26, und dieser Klemmwiderstand wird dadurch verringert, dass der Vierkantabschnitt 38 oberhalb des Ringstegs 40 im Kantenbereich verrundet ist.

### Bezugszeichenliste

- 10: Behälter
- 11: Schraubdeckel
- 12: Innenbehälter
- 13: Außenbehälter
- 14: Außendeckel
- 15: erster Schraubdeckelteil
- 16: Ringnut
- 17: Nocke
- 18: Federsteg
- 19: Boden
- 20: Zahnkranz
- 21: Zahnkranz
- 22: Becherrand
- 23: Kragen
- 24: zweiter Schraubdeckelteil
- 25: Kanülenverschiebeteil
- 26: Kanüle
- 27: Membran
- 28: Behälteransatz
- 29: Ringnut
- 30: Nocke
- 31: Wulst
- 32: Nut
- 33: Innengewinde
- 34: Außengewinde
- 35: Kanülenhalter
- 36: Schraubdeckeladapter
- 37: Vierkantdurchbruch
- 33: Vierkantabschnitt
- 39: Messerschneidenende
- 40: Teller
- 41: Außengewinde
- 42: Innengewinde
- 43: Klemmbuchse

- 45: Zahnkranz
- 46: Zahnkranz
- 47: Rasthaken
- 48: Rasthaken
- 49: Rasthaken
- 50: Ringnut
- 51: Verschlusszapfen

## Patentansprüche

1. Behälter zur Aufnahme und Abgabe eines fließfähigen Mediums, insbesondere eines Klebstoffes, mit einer in einem Ausgangszustand mittels einer Membran (27) verschlossenen Behälteröffnung, umfassend eine auf den Behälterhals schraubbare Schraubdeckelanordnung (11) mit einer darin axial verschiebbar angeordneten Kanüle (26) und einem gegenüber dem Behälterhals verdrehbaren ersten Schraubdeckelteil (15), dessen Öffnungs-Drehbewegung über Stellgewindemittel (Außengewinde 41, Innengewinde 42) in eine axiale Einwärtsbewegung der Kanüle (26) in die Behälteröffnung hinein umgesetzt wird, um die Kanüle durch die Membran zu stoßen, **dadurch gekennzeichnet, dass** in dem oberen Bereich des verdrehbaren ersten Schraubdeckelteils (15) ein hülsenartiges Kanülenverschiebeteil (25) angeordnet ist, welches über an der Innenseite des Schraubdeckelteils (15) einerseits und an der Außenseite des Kanülenverschiebeteils (25) andererseits ausgebildete, zusammenwirkende Stellgewindemittel (41, 42) mit einer ersten Steigungsrichtung mit dem Schraubdeckelteil (15) gekoppelt ist, und mittels Klemmmitteln (38, 43) gegenüber dem Behälterhals drehfest gehalten wird, dass in dem unteren Bereich des Schraubdeckelteils (15) ein zweiter hülsenartiger Schraubdeckelteil (24) angeordnet ist, welcher relativ zum ersten verdrehbaren Schraubdeckelteil (15) drehbar und axial unverschiebbar ist, und welcher mittels an der Innenseite des zweiten Schraubdeckelteils (24) einerseits und an der Außenseite des Behälterhalses andererseits ausgebildeter Schraubgewindemittel (33, 34) mit einer zur ersten Steigungsrichtung entgegengesetzten Steigungsrichtung mit dem Behälterhals verschraubbar ist, wobei an den einander zugewandten Enden des ersten Schraubdeckelteils (15) einerseits und des zweiten Schraubdeckelteils (24) andererseits zusammenwirkende Kupplungsmittel (45, 46) zur drehfesten Kupplung der beiden Schraubdeckelteile (15, 24) miteinander ausgebildet sind, und
dass in dem Kanülenverschiebeteil (25) eine Kanüle (26) über eine erste Verschiebeführung drehfest, jedoch axial verschiebbar angeordnet ist, die in die Behälteröffnung ragt und in dieser über eine zweite Verschiebeführung drehfest, jedoch axial verschiebbar geführt ist, wobei an dem Kanülenverschiebeteil (25) und an der Kanüle (26) jeweils Mitnahmemittel (40, 43) zur axialen Mitnahme der Kanüle bei einer Einwärtsbewegung des Kanülenverschiebeteils (25) vorgesehen sind, wobei die Verschiebeführungen zwischen Kanülenverschiebeteil (25) und Kanüle (26) einerseits sowie Kanüle (26) und Behälteröffnung andererseits die Klemmmittel (38, 43) bilden, und wobei die erste Verschiebeführung derart ausgebildet ist, dass sie bei Überschreiten eines vorgegebenen Grenzdrehmoments überdrehbar ist.

2. Behälter nach Anspruch 1, **dadurch gekennzeichnet, dass** Rastmittel zur axialen Verrastung der Kanüle (26) im Behälterhals in der vollständig in den Behälterhals hinein bewegten Stellung der Kanüle (26) vorgesehen sind.

3. Behälter nach Anspruch 1 oder 2, **dadurch gekennzeichnet, dass** die zweite Verschiebeführung zwischen Kanüle (26) und Behälterhals eine formschlüssige Führung ist.

4. Behälter nach Anspruch 3, **dadurch gekennzeichnet, dass** die zweite Verschiebeführung durch einen mehrkantigen axialen Durchbruch (37) im Behälterhals und ein dazu komplementäres Außenprofil (Abschnitt 38) der Kanüle (26) gebildet ist.

5. Behälter nach einem der Ansprüche 1-4, **dadurch gekennzeichnet, dass** das behälterhalsfeste Gewinde (34), mit welchem der zweite Schraubdeckelteil (24) im Gewindeeingriff steht, ein am Behälterhals gebildetes Außengewinde ist.

6. Behälter nach einem der Ansprüche 1 bis 5, **dadurch gekennzeichnet, dass** der erste Schraubdeckelteil (15) den zweiten Schraubdeckelteil (24) umschließt und mit diesem über eine Ringnut-/Ringwulst-Anordnung (29, 30) drehbar verbunden ist.

7. Behälter nach einem der Ansprüche 1 bis 6, **dadurch gekennzeichnet, dass** das Kanülenverschiebeteil (25) im ersten Schraubdeckelteil (15) enthalten ist und ein Außengewinde (41) aufweist, das mit einem Innengewinde (42) dieses Schraubdeckelteils (15) im Eingriff steht.

8. Behälten nach Anspruch 7, **dadurch gekennzeichnet, dass** zur drehfesten Lagerung (erste Verschiebeführung) des Kanülenverschiebeteils (25) ein Formschluss zwischen diesem und der Kanüle (26) vorgesehen ist.

9. Behälter nach Anspruch 8, **dadurch gekennzeichnet, dass** die Kanüle (26) einen mehrkantigen Abschnitt (38) aufweist, der mit einer Klemmbuchse (43) des Kanülenverschiebeteils (25) im Eingriff steht.

10. Behälter nach Anspruch 8 oder 9, **dadurch gekennzeichnet, dass** der Formschluss zum Abschrauben der zusammengeschlossenen Einheit aus Kanülenverschiebeteil (25) und Schraubdeckelteilen (15, 24), vor allem durch nachgiebige Ausbildung der Klemmbuchse (43) des Kanülenverschiebteils und ggf. durch Verrundung der Kanten des mehrkantigen Kanülenabschnitts (38) überwindbar gebildet ist

11. Behälter nach einem der Ansprüche 1 bis 10, **dadurch gekennzeichnet, dass** die Kupplungs mittel (45, 46) zwischen dem Kanülenverschiebeteil (25) und dem zweiten Schraubdeckelteil (24) eine an jedem dieser Teile gebildete, axial einrückbare Stirnverzahnung ist.

12. Behälter nach einem der Ansprüche 1 bis 11, **gekennzeichnet durch** eine Einrichtung (47 - 50) zum axialen Festsetzen des Kanülenverschiebeteils (25) am zweiten Schraubdeckelteil (24) bei eingerückten Kupplungsmitteln (45, 46) zur drehfesten Verbindung dieser beiden Teile (24 und 25).

13. Behälter nach Anspruch 12, **dadurch gekennzeichnet, dass** die Einrichtung (47 - 50) zum axialen Festsetzen des Kanülenverschiebeteils (25) am ersten Schraubdeckelteil (24) als Rastmittel gebildet ist.

14. Behälter nach einem der Ansprüche 7 bis 13, **dadurch gekennzeichnet, dass** das Kanülenverschiebeteil (25) Becherform besitzt, und dass der allgemein zylindrische zweite Schraubdeckelteil (24) sich an den Becherrand des Kanülenverschiebeteils (25) anschließt.

15. Behälter nach Anspruch 14 in Verbindung mit Anspruch 9 oder 10, **dadurch gekennzeichnet, dass** die Klemmbuchse (43) vom Becherboden des Kanülenverschiebeteils (25) vorstehende Klemmstege zum Eingriff mit dem mehrkantigen Abschnitt (38) sind.

16. Behälter nach Anspruch 15, **dadurch gekennzeichnet, dass** die Kanüle (26) zur axialen Verschiebung durch das Kanülenverschiebteil (25) unterhalb im Bereich ihres mehrkantigen Abschnitts (38) einen Ringsteg (40) zur Anlage der Klemmbuchse (43) aufweist.

17. Behälter nach Anspruch 14, 15 oder 16 in Verbindung mit Anspruch 11, **dadurch gekennzeichnet, dass** die Verzahnungen (45, 46) am Becherrand des Kanülenverschiebeteils (25) und dem zu diesem weisenden Ringrand des zylindrischen zweiten Schraubdeckelteils (24) gebildet sind.

18. Behälter nach einem der Ansprüche 14 bis 17 in Verbindung mit Anspruch 13, **dadurch gekennzeichnet, dass** die Rastnasen bzw. -haken (47, 48, 49) vom zum Kanülenverschiebeteils (25) weisenden Ende des zweiten Schraubdeckelteils (24) zum Eingriff in eine Ringnut (50) in der Innenwandung des Kanülenverschiebeteils (25) hoch stehen.

19. Behälter nach einem der Ansprüche 14 bis 18, **dadurch gekennzeichnet, dass** vom Boden des becherförmigen Kanülenverschiebeteils (25) ein Verschlusszapfen (51) für die Kanüle (26) vorsteht.

20. Behälter nach einem der Ansprüche 14 bis 19, **dadurch gekennzeichnet, dass** der erste Schraubdeckelteil (15) ebenfalls Becherform besitzt und das becherförmige Kanülenverschiebteil (25) sowie den sich an diesen anschließenden zweiten Schraubdeckelteil (24) umschließt.

21. Behälter nach Anspruch 20, **gekennzeichnet durch** eine Kindersicherung in Gestalt eines becherförmigen Außendeckels (14), der den becherförmigen ersten Schraubdeckelteil (15) übergreift und über eine Kupplung (20, 21) drehfest mit diesem verbindbar ist, die aus einer ausgerückten Stellung, in welcher der Außendeckel (14) frei drehbar mit dem ersten Schraubdeckelteil (15) verbunden ist, **durch** axiale Verschiebung des Außendeckels (14) gegen den ersten Schraubdeckelteil (15) in ihre eingerückte Stellung bringbar ist, und die **durch** ein Federmittel (18) in ihrer ausgerückten Stellung gehalten ist

22. Behälter nach Anspruch 21, **dadurch gekennzeichnet, dass** das Federmittel (18) zwischen dem Boden des Außendeckels (14) und dem Boden des ersten Schraubdeckelteils (15) vorgesehen ist.

23. Behälter nach Anspruch 21 oder 22, **dadurch gekennzeichnet, dass** die Kupplung (20, 21) in gegenseitigen Eingriff bringbare Vorsprünge, vorzugsweise Zahnkränze auf den einander gegenüberliegenden Böden des Außendeckels (14) und des zweiten Schraubdeckelteils (15) aufweisen.

24. Verwendung des Behälters (10) nach einem der Ansprüche 1 bis 23 zur Aufnahme und Abgabe von fließfähigem Klebstoff, vor allem Sekundenkleber.

## Claims

1. Container for receiving and dispensing a fluid medium, in particular an adhesive, with a container opening closed in an initial state by means of a membrane (27), comprising a screw cap arrangement (11) which can be screwed onto the container neck, with a nozzle (26) arranged axially displaceably therein and a first screw cap component (15) which can be rotated relative to the container neck, of which the opening - rotational movement is transferred via adjustable thread means (male thread 41, female thread 42) into an axial inward movement of the nozzle (26) into the container opening, in order to push the nozzle through the membrane, **characterised in that** in the upper region of the rotatable first screw cap cover (15) a sleeve-like nozzle displacer part (25) is arranged which is coupled to the screw cap component (15) via cooperating adjustable thread means (41, 42) with a first pitch direction constructed on the inner face of the screw cap component (15) on the one hand and on the outer face of the nozzle displacer part (25) on the other hand and is rotationally fixedly held relative to the container neck by means of clamping means (38, 43), **in that** in the lower region of the screw cap component (15) a second sleeve-like screw cap component (24) is arranged, which is rotatable and axially fixed relative to the first rotatable screw cap component (15) and which by means of screw thread means (33, 34) constructed on the inner face of the second screw cap component (24) on the one hand and on the outer face of the container neck on the other hand can be screwed to the container neck with a pitch direction opposing the first pitch direction, cooperating coupling means (45, 46) being constructed on the ends facing one another of the first_screw cap component (15) on the one hand and of the second screw cap component (24) on the other hand for rotationally fixedly coupling the two screw cap components (15, 24) to one another and
**in that** in the nozzle displacer part (25) a nozzle (26) is rotationally fixedly but axially displaceably arranged via a first sliding guide which projects into the container opening and is rotationally fixedly but axially displaceably guided therein via a second sliding guide, entrainment means (40, 43) being provided respectively on the nozzle displacer part (25) and on the nozzle (26) for the axial entrainment of the nozzle when the nozzle displacer part (25) moves inwardly, the sliding guides between the nozzle displacer part (25) and nozzle (26) on the one hand and the nozzle (26) and container opening on the other hand forming clamping means (38, 43) and the first sliding guide being constructed such that it can be over-tightened when exceeding a predetermined limited torque.

2. Container according to claim 1, **characterised in that** latching means are provided for latching the nozzle (26) axially in the container neck when the nozzle (26) is moved fully into the container neck.

3. Container according to claim 1 or 2, **characterised in that** the second sliding guide between the nozzle (26) and the container neck is a guide with positive engagement.

4. Container according to claim 3, **characterised in that** the second sliding guide is formed by a multi-edged axial through-passage (37) in the container neck and a complementary outer profile (portion 38) of the nozzle (26).

5. Container according to any of claims 1 to 4, **characterised in that** the thread (34) fixed on the container neck and with which the second screw cap component (24) is in threaded engagement, is a male thread formed on the container neck.

6. Container according to any of claims 1 to 5, **characterised in that** the first screw cap component (15) surrounds the second screw cap component (24) and is rotatably connected therewith via an annular groove/annular bead arrangement (29, 30).

7. Container according to any of claims 1 to 6, **characterised in that** the nozzle displacer part (25) is contained in the first screw cap component (15) and comprises a male thread (41) which engages with a female thread (42) of said screw cap component (15).

8. Container according to claim 7, **characterised in that** for rotationally fixedly mounting the nozzle displacer part (25) (first sliding guide) a positive engagement is provided between said part (25) and the nozzle (26).

9. Container according to claim 8, **characterised in that** the nozzle (26) comprises a multi-edged portion (38) which engages a clamping bush (43) of the nozzle displacer part (25).

10. Container according to claim 8 or 9, **characterised in that** the positive engagement for unscrewing the tightly closed unit made up of the nozzle displacer part (25) and the screw cap components (15, 24) is constructed, primarily by the resilient construction of the clamping bush (43) of the nozzle displacer part and optionally by the rounding of the edges of the multi-edged nozzle portion (38), so that it can be overridden.

11. Container according to any of claims 1 to 10, **characterised in that** the coupling means (45, 46) between the nozzle displacer part (25) and the second screw cap component (24) are axially engageable end teeth formed on each of these parts.

12. Container according to any of claims 1 to 11, **characterised by** a device (47-50) for axially fixing the nozzle displacer part (25) to the second screw cap component (24) when the coupling means (45, 46) are engaged for rotationally fixedly connecting these two parts (24 and 25).

13. Container according to claim 12, **characterised in that** the device (47-50) for axially fixing the nozzle displacer part (25) on the first screw cap component (24) is formed as latching means.

14. Container according to any of claims 7 to 13, **characterised in that** the nozzle displacer part (25) is cup-shaped and that the generally cylindrical second screw cap component (24) adjoins the edge of the cup of the nozzle displacer part (25).

15. Container according to claim 14 in connection with claim 9 or 10, **characterised in that** the clamping bushes (43) are clamping ribs projecting from the base of the cup of the nozzle displacer part (25) to engage the multi-edged portion (38).

16. Container according to claim 15, **characterised in that** for the axial displacement by the nozzle displacer part (25) the nozzle (26) comprises an annular projection (40) below in the region of its multi-edged portion (38) for the abutment of the clamping bush (43).

17. Container according to claim 14, 15 or 16 in connection with claim 11, **characterised in that** the teeth (45, 46) are formed on the edge of the cup of the nozzle displacer part (25) and the annular edge of the cylindrical second screw cap component (24) facing said part (25).

18. Container according to any of claims 14 to 17 in connection with claim 13, **characterised in that** the latching lugs or hooks (47, 48, 49) project upwards from the end facing the nozzle displacer part (25) of the second screw cap component (24) to engage in an annular groove (50) in the inner wall of the nozzle displacer part (25).

19. Container according to any of claims 14 to 18, **characterised in that** a closing pin (51) for the nozzle (26) protrudes from the base of the cup-shaped nozzle displacer part (25).

20. Container according to any of claims 14 to 19, **characterised in that** the first screw cap component (15) is also cup-shaped and surrounds the cup-shaped nozzle displacer part (25) and the second screw cap component (24) adjoining said part (25).

21. Container according to claim 20, **characterised by** a child safety device in the form of a cup-shaped outer cap (14) which extends over the cup-shaped first screw cap component (15) and can be rotationally fixedly connected thereto via a coupling (20, 21), which can be moved from a disengaged position in which the outer cap (14) is freely rotatably connected to the first screw cap component (15) into its engaged position by the axial displacement of the outer cap (14) against the first screw cap component (15) and which is retained by a spring means (18) in its disengaged position.

22. Container according to claim 21, **characterised in that** the spring means (18) is provided between the base of the outer cap (14) and the base of the first screw cap component (15).

23. Container according to claim 21 or 22, **characterised in that** the coupling (20, 21) comprises mutually engageable projections, preferably toothed rims on the bases opposing one another of the outer cap (14) and the second screw cap component (15).

24. Use of the container (10) according to any of claims 1 to 23 for receiving and dispensing fluid adhesive, primarily superfast adhesive.

## Revendications

1. Récipient pour contenir et distribuer un produit fluide, en particulier une colle, comprenant une ouverture de récipient obturée à l'état initial par une membrane (27), ladite ouverture de récipient comprenant un organe de capuchon à visser (11), vissable sur le col de récipient, ledit organe de capuchon comportant une canule (26), disposée de manière axialement coulissante à l'intérieur dudit organe de capuchon, et une première partie de capuchon à visser (15) rotative par rapport au col de récipient, le déplacement rotatif d'ouverture de la partie de capuchon à visser étant transformé par des moyens de filetage de réglage (filetage externe 41, filetage interne 42) en un déplacement vers l'intérieur de la canule (26) dans l'ouverture de récipient, afin de faire passer la canule à travers la membrane, **caractérisé en ce qu'**il est prévu dans la zone supérieure de la première partie de capuchon à visser rotative (15) une partie de coulissement de canule (25) en forme de manchon, qui est couplée, par l'intermédiaire de moyens de filetage de réglage coopérant (41, 42), formé d'une part sur le côté interne de la partie de capuchon à visser (15) et d'autre part sur le côté externe de la partie de coulissement de canule (25), avec la partie de capuchon à visser (15) avec un premier sens de filet, et qui est maintenue fixement en rotation par rapport au col de récipient par des moyens de blocage (38, 43), **en ce que** dans la zone inférieure de la partie de capuchon à visser (15) est disposée une deuxième partie de capuchon à visser (24) en forme de manchon, qui est rotative et axialement fixe par rapport à la première partie de capuchon à visser rotative (15), et qui est vissable sur le col de récipient avec un sens de filet opposé au premier sens de filet, à l'aide de moyens de filetage à visser réalisés d'une part sur le côté interne de la deuxième partie de capuchon à visser (24) et d'autre part sur le côté externe du col de récipient, des moyens de couplage (45, 46), coopérant au niveau des extrémités adjacentes de la première partie de capuchon à visser (15) d'une part et de la deuxième partie de capuchon à visser (24) d'autre part, étant réalisés pour un couplage fixe en rotation des deux parties de capuchon à visser (15, 24) l'une avec l'autre,
et **en ce qu'**une canule (26) est disposée de manière fixe en rotation, mais cependant déplaçable axialement dans la partie de coulissement de canule (25) par l'intermédiaire d'un premier guide de coulissement, ladite canule pénètre dans l'ouverture de récipient et y est guidée fixement en rotation, mais cependant déplaçable axialement, par l'intermédiaire d'un second guide de coulissement, des moyens d'entraînement (40, 43) étant respectivement prévus au niveau de la partie de coulissement de canule (25) et de la canule (26) pour un entraînement axial de la canule lors d'un déplacement vers l'intérieur de la partie de coulissement de canule (25), les guides de coulissement, entre la partie de coulissement de canule (25) et la canule (26) d'une part, ainsi qu'entre la canule (26) et l'ouverture de récipient d'autre part, formant les moyens de blocage (38, 43), le premier guide de coulissement étant réalisé de telle sorte qu'il peut être forcé en rotation en dépassant un couple limite prédéterminé.

2. Récipient selon la revendication 1, **caractérisé en ce que** des moyens d'encliquetage pour un encliquetage axial de la canule (26) dans le col de récipient sont prévus lorsque la canule (26) a atteint la position complètement déplacée à l'intérieur du col de récipient.

3. Récipient selon la revendication 1 ou 2, **caractérisé en ce que** le deuxième guide de coulissement entre la canule (26) et le col de récipient est un guide adapté en forme.

4. Récipient selon la revendication 3, **caractérisé en ce que** le deuxième guide de coulissement est réalisé par un alésage axial à plusieurs arêtes (37) dans le col de récipient et un profil externe complémentaire (section 38) de la canule (26).

5. Récipient selon l'une des revendications 1 à 4, **caractérisé en ce que** le filetage (34) solidaire du col de récipient, avec lequel la deuxième partie de capuchon à visser (24) est en prise filetée, est un filetage externe formé sur le col de récipient.

6. Récipient selon l'une des revendications 1 à 5, **caractérisé en ce que** la première partie de capuchon à visser (15) entoure la seconde partie de capuchon à visser (24) et est reliée de manière rotative avec cette dernière par un arrangement rainure annulaire / cordon annulaire (29, 30).

7. Récipient selon l'une des revendications 1 à 6, **caractérisé en ce que** la partie de coulissement de canule (25) est contenue dans la première partie de capuchon à visser (15) et comprend un filetage externe (41) qui est en prise avec un filetage interne (42) de cette partie de capuchon à visser (15).

8. Récipient selon la revendication 7, **caractérisé en ce que** pour un positionnement fixe en rotation (premier guide de coulissement) de la partie de coulissement de canule (25), il est prévu un crabot entre le guide et la canule (26).

9. Récipient selon la revendication 8, **caractérisé en ce que** la canule (26) comprend une section à plusieurs arêtes (38) qui est en prise avec une douille de blocage (43) de la partie de coulissement de canule (25).

10. Récipient selon la revendication 8 ou 9, **caractérisé en ce que** le crabot pour le dévissage de l'unité assemblée, composée de la partie de coulissement de canule (25) et des parties de capuchon à visser (15, 24), est réalisé de manière à pouvoir être surmonté, surtout en raison d'une conception flexible de la douille de blocage (43) de la partie de coulissement de canule et éventuellement par arrondissage des arêtes de la section de canule à arêtes multiples (38).

11. Récipient selon l'une des revendications 1 à 10, **caractérisé en ce que** les moyens de couplage (45, 46) entre la partie de coulissement de canule (25) et la deuxième partie de capuchon à visser (24) est une denture frontale axialement engrenable formée au niveau de chacune des parties de capuchon à visser.

12. Récipient selon l'une des revendications 1 à 11, **caractérisé par** un dispositif (47-50) pour la fixation axiale de la partie de coulissement de canule (25) sur la deuxième partie de capuchon à visser (24) par des moyens de couplage engrenés (45, 46) pour une connexion fixe en rotation de ces deux parties (24 et 25).

13. Récipient selon la revendication 12, **caractérisé en ce que** le dispositif (47-50) pour la fixation axiale de la partie de coulissement de canule (25) sur la première partie de capuchon à visser (24) est réalisé sous la forme de moyens d'encliquetage.

14. Récipient selon l'une des revendications 7 à 13, **caractérisé en ce que** la partie de coulissement de canule (25) présente une forme de godet, et **en ce que** la deuxième partie de capuchon à visser (24) de forme généralement cylindrique, se raccorde au niveau du bord du godet de la partie de coulissement de canule (25).

15. Récipient selon la revendication 14, lorsque dépendante de la revendication 9 ou 10, **caractérisé en ce que** la douille de blocage est formée par des brides de blocage qui font saillie à partir du fond du godet de la partie de coulissement de canule (25) pour venir en prise avec la section à arêtes multiples (38).

16. Récipient selon la revendication 15, **caractérisé en ce que** la canule (26), pour son déplacement axial à travers la partie de coulissement de canule (25), en-dessous de la zone de sa section à arêtes multiples (38), comprend une bride annulaire (40) pour l'appui de la douille de blocage (43).

17. Récipient selon la revendication 14, 15 ou 16, lorsque dépendante de la revendication 11, **caractérisé en ce que** les dentures (45, 46) sont réalisées au niveau du bord du godet de la partie de coulissement de canule (25) et au niveau du bord annulaire de la deuxième partie de capuchon à visser cylindrique qui pointe vers le bord du godet.

18. Récipient selon l'une des revendications 14 à 17, lorsque dépendante de la revendication 13, **caractérisé en ce que** les crans ou crochets d'encliquetage (47, 48, 49) s'étendant vers le haut à partir de l'extrémité de la deuxième partie de capuchon à visser (24) orientée vers la partie de coulissement de canule (25) pour venir en prise dans une rainure annulaire (50) dans la paroi interne de la partie de coulissement de canule (25).

19. Récipient selon l'une des revendications 14 à 18, **caractérisé en ce que** un ergot d'obturation (51) pour la canule (26) fait saillie à partir du fond de la partie de coulissement de canule en forme de godet (25).

20. Récipient selon l'une des revendications 14 à 19, **caractérisé en ce que** la première partie de capuchon à visser (15) a également une forme de godet et entoure la partie de coulissement de canule en forme de godet (25) ainsi que la seconde partie de capuchon à visser (24) qui se connecte à celle-ci.

21. Récipient selon la revendication 20, **caractérisé en ce qu'**une sécurité pour enfant, sous la forme d'un capuchon extérieur en forme de godet (14), qui recouvre la première partie de capuchon à visser en forme de godet (15) peut être connecté de manière fixe en rotation avec la partie de couvercle à visser par l'intermédiaire d'un couplage (20, 21), qui, à partir d'une position non engrenée, dans laquelle le capuchon externe (14) est relié de manière libre en rotation avec à la première partie de capuchon à visser (15), peut être amenée dans sa position engrenée par déplacement axial du capuchon externe (14) par rapport à la première partie du capuchon à visser (15), et est maintenue dans sa position non engrenée par des moyens élastiques (18).

22. Récipient selon la revendication 21, **caractérisé en ce que** les moyens élastiques (18) sont prévus entre le fond du capuchon externe (14) et le fond de la première partie de capuchon à visser (15).

23. Récipient selon la revendication 21 ou 22, **caractérisé en ce que** le couplage (20, 21) est formé par des parties saillantes, avantageusement des couronnes dentées, susceptibles de venir en prise mutuelle, disposées au niveau des fonds opposés du capuchon externe (14) et de la seconde partie de capuchon à visser (15).

24. Utilisation du récipient (10) selon l'une des revendications 1 à 23, pour contenir et délivrer de la colle fluide, surtout de la colle instantanée.
